# EUROPÄISCHE PATENTSCHRIFT

(11) **EP 0 283 425 B1**
(45) Veröffentlichungstag und Bekanntmachung des Hinweises auf die Patenterteilung: **08.08.1990**
(21) Anmeldenummer: 88730032.5
(22) Anmeldetag: 11.02.1988
(51) Int. Cl.: B22D 11/06

(54) **Verfahren und Giessvorrichtung zum Giessen von Bändern aus Metall, insbesondere aus Stahl**
Method and apparatus for casting metal strips, particularly steel ones
Procédé et dispositif pour la coulée de bandes métalliques, en particulier en acier

(30) Priorität: 12.03.1987 DE 3707897
(43) Veröffentlichungstag der Anmeldung: 21.09.1988
(73) Patentinhaber: MANNESMANN Aktiengesellschaft, 40027 Düsseldorf (DE)
(72) Erfinder: Reichelt, Wolfgang, Prof. Dr.-Ing., D-4130 Moers 2 (DE); Scheulen, Matthias, D-5532 Jünkerath (DE); Schwerdtfeger, Klaus, Prof., Dr.-Ing., D-3380 Goslar (DE); Voss-Spilker, Peter, Dr.-Ing., D-4152 Kempen (DE); Feuerstacke, Ewald, Dipl.-Ing., D-4270 Dorsten (DE)
(74) Vertreter: Meissner, Peter E., Dipl.-Ing.

(56) Entgegenhaltungen:
- DE-A- 2 116 870
- US-A- 3 467 284
- US-A- 4 646 812
- PATENT ABSTRACTS OF JAPAN, Band 7, Nr. 157 (M-227)[1302], 9. Juli 1983; & JP-A-58 65 549 (KAWASAKI SEITETSU K.K.) 19-04-1983
- PATENT ABSTRACTS OF JAPAN, Band 9, Nr. 55 (M-362)[1778], 9. März 1985; & JP-A-59 189 044 (KAWASAKI SEITETSU K.K.) 26-10-1984
- PATENT ABSTRACTS OF JAPAN, Band 9, Nr. 92 (M-373)[1815], 20. April 1985; & JP-A-59 218 244 (FUJIKURA DENSEN K.K.) 08-12-1984
- PATENT ABSTRACTS OF JAPAN, Band 7, Nr. 217 (M-245)[1362], 27. September 1983; & JP-A-58 112 638 (SUMITOMO JUKIKAI KOGYO K.K.) 05-07-1983

## Beschreibung

Die Erfindung betrifft eine Vorrichtung zum Gießen von Bändern aus Metall, insbesondere aus Stahl bestehend aus einem Vorratsgefäß mit Ausgußdüse und einer Formgebungseinrichtung für das Gießband, wobei Vorratsgefäß und Formgebungseinrichtung auf einem zur Horizontalen in der Neigung verstellbaren Rahmen gelagert sind.

Eine derartige Vorrichtung, mit in der Neigung verstellbarem Rahmen ist in der DE-AS 21 16 870 beschrieben. Sie dient zum Gießen von NE-Metallen bei Metallbanddicken von einigen Millimetern. Eine praktisch vorteilhaft anwendbare Ausführungsform für Stahl als Metallschmelze ist nicht bekannt.

Aus der DE-OS 35 21 778 bzw. der EP-A 0208890 ist es bekannt, auf ein horizontal angeordnetes, ebenes Transportband zu gießen, wobei das Ausgießen dahingehend erfolgt, daß unter Berücksichtigung der sich beim Angießen auf die bewegte Kühlfläche des Kühlkörpers (Transportband) im Bereich der Düse keilförmig aufbauenden Erstarrungsfront und unter Anpassung der Geschwindigkeit der Kühlfläche der freie Spalt zwischen der auslaufseitigen Düsenlippe und ggf. den seitlichen Düsenlippen von einem ein unkontrolliertes Ausfließen des schmelz flüssigen Metalls verhindernden kleinen Anfangswert allmählich auf den der gewünschten Strangdicke entsprechenden, ebenfalls ein unkontrolliertes Ausfließen verhindernden Endwert vergrößert wird. Ein solches Verfahren bedingt ein momentanes Beschleunigen der Metallschmelze aus der Austrittsrichtung der Metallschmelze, ausgehend von der Ausgießdüse in Bewegungsrichtung des gekühlten Transportbandes. Die auftretenden Geschwindigkeitsunterschiede bewirken einen unsicheren Strömungsverlauf, so daß die gewünschte Dicke sich schlecht kontrollieren läßt und Dickenunterschiede nicht ausgeschlossen werden können.

Der Erfindung liegt die Aufgabe zugrunde, das Angießen und das kontinuierliche Gießen dynamisch und strömungstechnisch zu verbessern.

Die gestellte Aufgabe wird mit den Merkmalen im Kennzeichen des Anspruchs 1 gelöst.

Mit der erfindungsgemäßen Gießvorrichtung wird eine nur schwache Umlenkung der einzelnen Teilschichtströme bei schichtabhängiger Beschleunigung in Bewegungsrichtung des Transportbandes erzielt, so daß eine weitestgehend laminare Strömung auf dem gekühlten Transportband erzielt wird. Die Abflußgeschwindigkeit am Ende der Ausgießdüse wird hierbei nahezu gleich der Transportbandgeschwindigkeit. Die zu beachtenden Parameter sind insbesondere die Metallbanddicke, die Überhitzungstemperatur und die Eigenschaften der jeweiligen Stahlsorten.

Der Gießvorgang wird dadurch eingeleitet, daß zum Anfahren das Transportband von einer etwa horizontalen Ausgangslage der Auftrefffläche für die Metallschmelze allmählich in die geneigte Betriebsstellung gekippt wird. Die Gestaltung der Gießvorrichtung weist den Vorteil auf, eine gemeinsame Neigung des Vorratsgefäßes und der Transportbandebene genauso einstellen zu können, wie eine separate Einstellung zwischen dem Vorratsgefäß und der Transportbandebene, wobei noch außer der Neigung der Höhenabstand berücksichtigt wird.

Eine weitere Verbesserung sieht vor, daß auf dem Rahmen eine Schlittenführung für einen verstellbaren Schlitten vorgesehen ist, auf dem das Vorratsgefäß und zumindest Hubeinrichtungen für das Vorratsgefäß angeordnet sind. Damit kann das Vorratsgefäß zum einen zum Transportband eingestellt werden und andererseits gänzlich aus dem Bereich des Transportbandes weggestellt werden, so daß das Transportband zugänglich wird.

Weitere Verbesserungen im Sinne eines geneigten Transportbandes für verschiedene Betriebszustände werden dadurch erzielt, daß eine Auflage für das gekühlte Transportband zwischen den Trommeln angeordnet ist, daß die Auflage eine stetige Kontur aufweist, die über einer an die Trommelumfänge gelegten Tangente verläuft und daß zumindest im Bereich der Ausgießdüse des Vorratsgefäßes eine dem Verlauf der stetigen Kontur der Auflage bzw. des gekühlten Transportbandes angepaßte, jeweils seitlich angeordnete, mitlaufende Abdichtung mit einer Höhe vorgesehen ist, die zumindest der Dicke des gekühlten Transportbandes zusammen mit der Dicke des Gußbandes entspricht. Vorteilhafterweise wird damit eine geeignete Unterlage zur Führung des Transportbandes und zur Gewichtsaufnahme u.a. auch des Gußbandes geschaffen und zum anderen durch die stetige Kontur eine Grundlage für eine mit der Neigungsverstellung verbundene Basis zur Einstellung der günstigsten Strömungsverhältnisse geschaffen. Sodann löst die mitlaufende Abdichtung das Problem eines seitlichen Austretens des Gießmaterials bzw. seitlicher Dickenunterschiede über den Querschnitt des Gußbandes betrachtet.

Über die Breite des Gußbandes hinweg betrachtet, ist es außerdem vorteilhaft, daß an der Transportbandebene des gekühlten Transportbandes im Abstand der Dicke des Gußbandes eine gekühlte Glättrolle angeordnet ist. Somit wird eine verbesserte Oberflächenqualität an der dem Transportband abgewandten Oberfläche des Gußbandes erzielt.

In Ausgestaltung der Erfindung ist vorgesehen, daß die gekühlte Glättrolle im Bereich der Ausgießdüse des Vorratsbehälters angeordnet ist. Somit erfolgt das Glätten noch in einem gewissen Warmbereich, im dem eine Einwirkung auf die Oberfläche vorteilhaft ist.

Eine vorteilhafte Maßnahme zum Schutz des Transportbandes besteht darin, daß zwischen der gewölbten Auflage und dem gekühlten Transportband ein Kühlmedium unter Druck einführbar ist. Dadurch verstärkt sich die Kühlung für das Transportband, durch das eine erhebliche Wärmemenge beim Abkühlen des Gußbandes abzuführen ist.

Eine weitere Ausgestaltung der Erfindung besteht darin, daß der gießseitigen Trommel, die im Bereich der Ausgießdüse angeordnet ist, eine Führung für das gekühlte Transportband zugeordnet ist. Eine solche Führung vermindert einen möglichen Verschleiß zwischen den seitlich angeordneten, mitlaufenden Abdichtungen in der Höhe des Transportbandes.

Eine weitere Verbesserung besteht darin, daß der gießseitigen Trommel eine Reinigungs- bzw. Sprüheinrichtung zum Aufbringen von Schlichte zugeordnet ist. Vorteilhafterweise wird dadurch das Lösen des Gußbandes vom Transportband begünstigt.

Weitere Merkmale der Erfindung sehen vor, daß die seitliche, mitlaufende Abdichtung aus metallischen, in Betriebsstellung eine ebene Fläche bildenden Elementen besteht.

Zum Schutz vor Reoxidation der Gußbandoberfläche wird vorgeschlagen, daß zwischen der Ausgießdüse der Vorratsbehälters, dem auf der Auflage geführten gekühlten Transportband, der Glättrolle und der seitlichen mitlaufenden Abdichtung ein Gießraum gebildet ist, der mit inertem Gas gefüllt ist.

Der Verbrauch inerten Gases kann außerdem dadurch beschränkt werden, indem in Gießrichtung an die Glättrolle anschließend eine vor Oxidation schützende Haube angeordnet ist.

Weitere Merkmale ergeben sich aus den beigefügten Zeichnungen.

Ein Ausführungsbeispiel der Erfindung ist in der Zeichnung dargestellt und wird im folgenden näher beschrieben. Es zeigen:
Fig. 1 eine das Verfahren erläuternde Querschnittsdarstellung durch die Ausgießdüse,
Fig. 2 eine Prinzipdarstellung des Transportbandes in der Phase des Angießens,
Fig. 3 die Prinzipdarstellung gemäß Fig. 2 in der Phase nach dem Angießen,
Fig. 4 einen senkrechten Querschnitt durch Vorratsgefäß und Ausgießdüse mit Transportband und Glättrolle,
Fig. 5 eine seitenansicht der gesamten Gießvorrichtung,
Fig. 6 eine Draufsicht auf die gesamte Gießvorrichtung gemäß Fig. 5 und
Fig. 7 eine Draufsicht auf die Partie der Gießvorrichtung mit der mitlaufenden seitlichen Abdichtung.

Das zu gießende Gußband 1 wird aus Metallschmelze 2 (Stahlschmelze) hergestellt, die von einem Vorratsgefäß 3 durch eine Ausgießdüse 4 fließt und auf ein Transportband 5 gelangt, zu dem der Düsenmund 6 mit seiner sich über die Breite 1a erstreckenden Ebene auf die Dicke 7 des Gußbandes 1 durch einen spitzen Winkel zur Transportbandebene 5a des Transportbandes 5 eingestellt ist. Eine Winkeleinstellung erfolgt in der Art, daß der Düsenmund 6 an seinem in Bewegungsrichtung 8 hinteren Teil 6a durch die Oberflächenspannung der Metallschmelze 2 (Meniskus) abgedichtet wird und an seinem in Bewegungsrichtung 8 vorderen Teil 6b unter dem spitzen Winkel steht, der die Dicke 7 zur Transportbandebene 5a ergibt.

Die Transportbandebene 5a bildet zur Horizontalen 9 in Gießrichtung 10 einen spitzen Winkel 11, der durch entsprechende Wölbung bzw. Krümmung des Verlaufs der Transportbandebene 5a zustandekommt.

Die Neigung des Transportbandes 5 zur Horizontalen 9 in Gießrichtung 10 wird in Abhängigkeit der Gießgeschwindigkeit und der Werkstoffparameter der Metallschmelze (z.B. Metallbanddicke 7, Überhitzungstemperatur, Stahlsorte u. dgl.) eingestellt, so daß die Abflußgeschwindigkeit 12 innerhalb der Ausgießdüse 4 gleich der Transportbandgeschwindigkeit 15 ist. Umgekehrt kann selbstverständlich die Transportbandgeschwindigkeit 15 auch zu den festgelegten Abmessungen der Ausgießdüse 4 und der Abflußgeschwindigkeit 12 geregelt werden, um die Abflußgeschwindigkeit in Einklang mit der Transportbandgeschwindigkeit 15 zu bringen.

Zum Anfahren des Transportbandes 5 (Fig. 2 und 3) wird von einer etwa horizontalen Ausgangslage der Auftreffstelle 13 für die Metallschmelze 2 ausgegangen. In dieser Lage des Transportbandes 5 zeigt das Geschwindigkeitsprofil 14 bei entsprechender Transportbandgeschwindigkeit 15 im oberen Bereich eine negative Geschwindikgeitskomponente 16, die letztlich auch zu einer insgesamt kleineren Geschwindigkeitsverteilung 17 führt. Hier treten Scherkräfte der Metallschmelze 2 innerhalb der Strömung auf, die nur deshalb überwunden werden können, weil bereits in der Auftreffstelle 13 eine Tendenz zur Neigung besteht. Beim Anfahren wird daher dieser Zustand schnell durch Kippen des Transportbandes 5 (Fig. 3) überwunden, so daß bei erhöhter Strömungsgeschwindigkeit das Geschwindigkeitsprofil 14 rasch ansteigt und die neue Geschwindigkeitsverteilung 17a bewirkt.

Die Dicke 7 des Gußbandes 1 ist in den Fig. 2 und 3 stark vergrößert gezeichnet, um das Geschwindigkeitsprofil 14 besser sichtbar zu machen. Außerdem wird das Geschwindigkeitsprofil 14 im vorderen Teil 6b des Düsenmundes 6 vorteilhaft noch durch einen Abreißring 18 beeinflußt, der ungefähr den im Horizontalstrangguß üblichen Brechringen innerhalb einer Horizontalstranggießkokille entspricht, d.h. z.B. aus Bornitrit gefertigt ist, jedoch ein fortlaufendes Abreißen der Metallschmelze bewirkt.

Die Gießvorrichtung für Gußbänder 1 mit einer Dicke 7 von wenigen Millimetern, weist ein Vorratsgefäß 3 (Fig. 4) auf, das mit einer Ausmauerung 19, einer Zwischenwand 20, einer Abdeckung 21 und der Ausgießdüse 4 versehen ist. Die Ausgießdüse 4 ist in einem Ausgießstein 22 gelagert und mittels eines am Gefäßmantel 3a befestigten Halteringes 23 durch einen Dichtring 24 gehalten. Die Ausgießdüse 4 ist daher leicht auswechselbar. Um den vorderen Bereich 4a ist entweder eine Kühleinrichtung 25 oder eine Heizeinrichtung 26 angeordnet, die auch beide kombiniert sein können und je nach Temperatur der Metallschmelze 2 ein- oder ausgeschaltet werden. Hinter der Ausgießdüse 4 in Gießrichtung 10 befindet sich über der Transportbandebene 5a im Abstand der Dicke 7 des Gußbandes 1 eine einstellbare, gekühlte Glättrolle 27, deren Länge entsprechend der Breite des Gußbandes 1 bemessen ist. Die Glättrolle 27 ist außerdem in einem Drehlager 28 drehgelagert (Fig. 5), das auf einem Gelenkarmpaar 29 und einem Säulenpaar 30 abgestützt ist. Ein (hydraulisches) Hubwerkspaar 31 dient zur Ein- und Anstellung der Glättrolle 27.

Das Vorratsgefäß 3 für die Metallschmelze 2 und die Trommeln 5b und 5c mit dem Transportband 5 sind auf einem Rahmen 32 angeordnet. Der Rahmen 32 besteht aus zwei parallelen Trägern 32a und 32b (Fig. 6). Der Rahmen 32 ist um die horizontale Achse 33 des Lagerbockpaares 34 schwenkbar durch ein auf dem Flur 35 aufgestütztes, angelenktes und am Rahmen 32 angelenktes Kolben-Zylinder-Triebwerk 36. Das Vorratsgefäß 3 ist, wie nachfolgend noch genauer beschrieben ist, auf dem Rahmen 32 in der Höhe und in der Neigung zur Transportbandebene 5a einstellbar. Auf dem Rahmen 32 ist ferner eine Schlittenführung 37 für einen verstellbaren Schlitten 38 vorgesehen. Der Schlitten 38 trägt das Vorratsgefäß 3 und eine Hubeinrichtung 39 für das Vorratsgefäß 3. Der Schlitten 38 ist hier als Wagen 38a mit Rädern 40 ausgeführt und horizontal verfahrbar. Der Schlitten 38 weist hierzu einen Antrieb in Form eines Verschiebezylinders 41 auf, dessen Zylindergehäuse 42 an der Schlittenführung 43 bei 43a angelenkt ist.

Für das gekühlte Transportband 5 ist zwischen den Trommeln 5b und 5c eine Auflage 44 angeordnet (Fig. 4), die der Glättrolle 27 gegenüberliegend mit einer besonderen Kontur 45 versehen ist. Die Kontur 45 besitzt einen stetigen Verlauf, der oberhalb einer an die Trommelumfänge (Fig. 2) gelegten Tangente 46 stetig aber gewölbt verläuft. Im Bereich der Ausgießdüse 4 des Vorratsgefäßes 3 ist eine dem Verlauf der stetigen Kontur 45 angepaßte, die Dicke 7 des Gußbandes 1 überragende, mitlaufende Abdichtung 47 angeordnet, die flexibel ist und jeweils über Rollenpaare 48 und 49 geführt ist. Die Achsen 50 der Rollenpaare 48 und 49 verlaufen dementsprechend senkrecht oder schräg zur Horizontalen 9. Die flexible Abdichtung 47 besteht aus metallischen, in Betriebsstellung eine ebene Fläche 51 bildenden Elementen 52.

Zwischen der gewölbten Auflage 44 und dem Transportband 5 wird ein Kühlmedium 53 unter Druck eingeführt. Das Transportband 5 wird außerdem im Bereich der Ausgießdüse 4 durch eine Führung 54 (Fig. 7) seitlich geführt, um Verschleiß zu der flexiblen Abdichtung 47 gering zu halten. Der gießseitigen Trommel 5b ist außerdem eine Reinigungseinrichtung 55 und eine Sprüheinrichtung 56 (Fig. 4) zugeordnet.

Zwischen der Ausgießdüse 4 des Vorratsbehälters 3, dem auf der Auflage 44 geführten, gekühlten Transportband 5, der Glättrolle 27 und der seitlichen, mitlaufenden Abdichtung 47 ist ein Gießraum 57 (Fig. 4) gebildet, der von einem inerten Gas, wie z.B. Argon oder Stickstoff, erfüllt ist und deshalb von einer Haube 58 (Fig. 5) umgeben ist, in die das inerte Gas durch eine Rohrleitung 59 eintritt und durch einen Spalt 60 ausströmt und somit den Luftsauerstoff von dem Gußband 1 während des Erstarrens fernhält.

## Patentansprüche

1. Gießvorrichtung zum Gießen von Bändern aus Metall, insbesondere Stahl, bestehend aus einem Vorratsgefäß mit Ausgußdüse und einer Formgebungseinrichtung für das Gießband, wobei Vorratsgefäß und Formgebungseinrichtung auf einem zur Horizontalen in der Neigung verstellbaren Rahmen gelagert sind, dadurch gekennzeichnet, daß die Formgebungseinrichtung aus einem über zwei beabstandete drehantreibbare Trommeln (5b, 5c) geführten Transportband (5), das einseitig gekühlt ist, dem Düsenmund (6), der Ausgießdüse (4) und einer zumindest im Bereich der Ausgußdüse (4) seitlich angeordnete, mitlaufende Abdichtung (47) besteht, daß das Transportband (5) auf einer Auflage (44) zwischen den Trommeln (5b, 5c) abgestützt ist und daß eine gekühlte Glättrolle (27) im Abstand der Dicke (7) des Gußbandes (1) von der Transportbandebene (5a) im Bereich der Ausgußdüse (4) angeordnet ist.

2. Gießvorrichtung nach Anspruch 1, dadurch gekennzeichnet, daß auf dem Rahmen (32) das Vorratsgefäß (3) zur Transportbandebene (5a) in der Höhe und Neigung einstellbar ist.

3. Gießvorrichtung nach Anspruch 1, dadurch gekennzeichnet, daß auf dem Rahmen (32) eine Schlittenführung (37) für einen verstellbaren Schlitten (38) vorgesehen ist, auf dem das Vorratsgefäß (3) und zumindest Hubeinrichtungen (39) für das Vorratsgefäß (3) angeordnet sind.

4. Gießvorrichtung nach den Ansprüchen 1 bis 3, dadurch gekennzeichnet, daß die Auflage (44) eine stetige Kontur (45) aufweist, die über einer an die Trommelumfänge gelegten Tangente (46) verläuft.

5. Gießvorrichtung nach Anspruch 1, dadurch gekennzeichnet, daß die Abdichtung (4) dem Verlauf der stetigen Kontur (45) der Auflage (44) bzw. des Transportbandes (5) angepaßt ist und eine Höhe aufweist, die zumindest der Dicke des gekühlten Transportbandes (5) zusammen mit der Dicke (7) des Gußbandes (1) entspricht.

6. Gießvorrichtung nach einem oder mehreren der Ansprüche 1 bis 5, dadurch gekennzeichnet, daß zwischen der gewölbten Auflage (44) und dem gekühlten Transportband (5) ein Kühlmedium (53) unter Druck einführbar ist.

7. Gießvorrichtung nach den Ansprüchen 1 bis 6, dadurch gekennzeichnet, daß der gießseitigen Trommel (5b), die im Bereich der Ausgießdüse (4) angeordnet ist, eine Führung (54) für das gekühlte Transportband (5) zugeordnet ist.

8. Gießvorrichtung nach den Ansprüchen 1 bis 7, dadurch gekennzeichnet, daß der gießseitigen Trommel (5b) eine Reinigungs- bzw. Sprüheinrichtung (55,56) zum Aufbringen von Schlichte zugeordnet ist.

9. Gießvorrichtung nach den Ansprüchen 1 bis 8, dadurch gekennzeichnet, daß die seitliche, mitlaufende Abdichtung (47) aus metallischen, in Betriebsstellung eine ebene Fläche (51) bildenden Elementen (52) besteht.

10. Gießvorrichtung nach den Ansprüchen 1 bis 9, dadurch gekennzeichnet, daß zwischen der Ausgießdüse (4) des Vorratsbehälters (3), dem auf der Auflage (44) geführten, gekühlten Transportband (5), der Glättrolle (27) und der seitlichen, mitlaufenden Abdichtung (47) ein Gießraum (57) gebildet ist, der mit inertem Gas gefüllt ist.

11. Gießvorrichtung nach den Ansprüchen 1 bis 10, dadurch gekennzeichnet, daß in Gießrichtung (10) an die Glättrolle (27) anschließend eine vor Oxidation schützende Haube (58) angeordnet ist.

## Claims

1. Casting apparatus for casting strips of metal, In particular steel, comprising a supply vessel with a casting nozzle and a shaping device for the cast strip, with the supply vessel and the shaping device being mounted on a frame which is adjustable in its inclination to the horizontal, characterised in that the shaping device consists of a transportation belt (5) which passes across two spaced-apart rotationally drivable drums (5b, 5c) and which is cooled on one side, the nozzle mouth (6), the casting nozzle (4) and a concurrently running sealing means (47) which is laterally disposed at least in the vicinity of the casting nozzle (4), that the transportation belt (5) is supported on a support surface (44) between the drums (5b, 5c) and that a cooled smoothing roll (27) is located in the vicinity of the casting nozzle (4) at a distance from the plane (5a) of the transportation belt equal to the thickness (7) of the cast strip (1

2. Casting apparatus according to Claim 1, characterised in that the supply vessel (3) is adjustable in height and inclination to the plane (5a) of the transportation belt on the frame (32).

3. Casting apparatus according to Claim 1, characterised in that a carriage guide (37) for an adjustable carriage (38) is provided on the frame (32), on which carriage are disposed the supply vessel (3) and at least lifting means (39) for the supply vessel (3).

4. Casting apparatus according to Claims 1 to 3, characterised in that the support surface (44) has a constant profile (45) which runs above a tangent (46) laid on the peripheries of the drums.

5. Casting apparatus according to Claim 1, characterised in that the sealing means (4) is adapted to the path of the constant profile (45) of the support surface (44) or of the transportation belt (5) and has a height which is at least the thickness of the cooled transportation belt (5) together with the thickness (7) of the cast strip (1).

6. Casting apparatus according to one or more of Claims 1 to 5, characterised in that a cooling medium (53) can be introduced under pressure between the curved support surface (44) and the cooled transportation belt (5).

7. Casting apparatus according to Claims 1 to 6, characterised in that the casting-side drum (5b), which is disposed in the vicinity of the casting nozzle (4), is allocated a guide (54) for the cooled transportation belt (5).

8. Casting apparatus according to Claims 1 to 7, characterised in that the casting-side drum (5b) is allocated a cleaning or spray apparatus (55, 56) for applying black wash.

9. Casting apparatus according to Claims 1 to 8, characterised in that the lateral concurrently running sealing means (47) consists of metal elements (52) which form a plane surface (51) in the operating position.

10. Casting apparatus according to Claims 1 to 9, characterised in that a casting space (57) which is filled with inert gas is formed between the casting nozzle (4) of the supply vessel (3), the cooled transportation belt (5) which is guided on the support surface (44), the smoothing roll (27) and the lateral, concurrently running sealing means (47).

11. Casting apparatus according to Claims 1 to 10, characterised in that a cowling (58) which protects against oxidation is disposed in the direction of casting (10) adjoining the smoothing roller (27).

## Revendications

1. Dispositif pour couler des bandes métalliques, en particulier en acier, constitué d'un réservoir ayant des buses de coulée et d'un dispositif de façonnage pour la bande de coulée, le réservoir et le dispositif de façonnage étant montés sur un châssis dont l'inclinaison par rapport à l'horizontale est réglable, caractérisé en ce que le dispositif de façonnage est constitué par une bande de transport (5), guidée sur deux rouleaux (5b, 5c) écartés pouvant être entraînés en rotation, et qui est refroidie d'un côté, par l'embouchure de buse (6), par la buse de coulée (4) et par des moyens d'étanchéification rotatifs (47), agencés latéralement au moins dans la zone de la buse de coulée (4), en ce que la bande de transport (5) est supportée sur un appui (44) entre les rouleaux (5b, 5c), et en ce qu'un rouleau lisse refroidi (27) est agencé dans la zone de la buse de coulée (4) en étant écarté du plan (5a) de la bande de transport de l'épaisseur (7) de la bande de coulée (1).

2. Dispositif de coulée selon la revendication 1, caractérisé en ce que, sur le châssis (32), le réservoir (3) est réglable en hauteur et inclinaison par rapport au plan (5a) de la bande de transport.

3. Dispositif de coulée selon la revendication 1, caractérisé en ce que, sur le châssis (32), est prévu un guide de chariot (37) pour un chariot déplaçable (38), sur lequel le réservoir (3) et au moins des moyens de levage (39) pour le réservoir (3) sont agencés.

4. Dispositif selon les revendications 1 à 3, caractérisé en ce que l'appui (44) présente un contour continu (45), qui s'étend sur une tangente (46) joignant les périphéries des rouleaux.

5. Dispositif selon la revendication 1, caractérisé en ce que les moyens d'étanchéification (47) sont adaptés au tracé du contour continu (45) de l'appui (44) ou de la bande de transport (5), et présentent une hauteur qui correspond au moins à l'épaisseur de la bande de transport refroidie (5) en même temps que l'épaisseur (7) de la bande de coulée (1).

6. Dispositif de coulée selon une ou plusieurs des revendications 1 à 5, caractérisé en ce qu'un milieu de refroidissement (53) sous pression peut être amené entre l'appui cintré (44) et la bande de transport refroidie (5).

7. Dispositif de coulée selon les revendications 1 à 6, caractérisé en ce que le rouleau (5b), du côté de coulée, qui est agencé dans la zone de la buse de coulée (4), est associé à un guide (54) pour la bande de transport refroidie (5).

8. Dispositif de coulée selon les revendications 1 à 7, caractérisé en ce que le rouleau (5b), du côté de coulée, est associé à des moyens de nettoyage ou de pulvérisation (55, 56) pour l'épandage d'un enduit.

9. Dispositif de coulée selon les revendications 1 à 8, caractérisé en ce que les moyens d'étanchéifi- cation rotatifs latéraux (47) sont constitués d'éléments métalliques (52) formant une surface plane (51) en service.

10. Dispositif de coulée selon les revendications 1 à 9, caractérisé en ce que, entre la buse de coulée (4) du réservoir (3), la bande de transport refroidie (5), guidée sur l'appui (44), le rouleau lisse (27) et les moyens d'étanchéification rotatifs latéraux (47), est formé un espace de coulée: (57), qui est rempli de gaz inerte.

11. Dispositif de coulée selon les revendications 1 à 10, caractérisé en ce que, dans la direction de coulée (10), de façon raccordée au rouleau lisse (27), est agencé un capot (58) de protection contre l'oxydation.
